# EUROPÄISCHE PATENTSCHRIFT

(11) **EP 2 153 998 B1**
(45) Veröffentlichungstag und Bekanntmachung des Hinweises auf die Patenterteilung: **09.11.2011**
(21) Anmeldenummer: 09010486.0
(22) Anmeldetag: 14.08.2009
(51) Int. Cl.: B41J 2/17, B41J 2/175, B41J 2/18

(54) **Tintenversorgungssystem und Verfahren zum Reinigen eines derartigen Tintenversorgungssystems**
Ink supply system and method for cleaning such an ink supply system
Système d'alimentation en encre et procédé de nettoyage d'un tel système d'alimentation en encre

(30) Priorität: 14.08.2008 AT 12752008
(43) Veröffentlichungstag der Anmeldung: 17.02.2010
(73) Patentinhaber: Durst Phototechnik Digital Technology GmbH, 9900 Lienz (AT)
(72) Erfinder: Delueg, Verner, 39042 Brixen (IT)
(74) Vertreter: Burger, Hannes

(56) Entgegenhaltungen:
- WO-A1-2006/064036
- US-A- 4 929 963

## Beschreibung

Die Erfindung betrifft ein Tintenversorgungssystem wie es im Oberbegriff des Patentanspruches 1 beschrieben ist, sowie ein Verfahren zum Reinigen eines derartigen Tintenversorgungssystemes, wie es im Oberbegriff des Patentanspruch 13 angegeben ist.

Es sind bereits Tintenversorgungssysteme für Tintenstrahldrucker bekannt, die eine Druckkopfanordnung mit zumindest einem Druckkopf aufweisen. Gemäß EP 1 831 025 B1 (WO 2006/064036 A,) umfasst ein solches System einen Zulauftank, der einen Tintenvorrat für einen Tintenstrahldruckkopf enthält und einen Rücklauftank, der einen Überschuss an nicht durch den Tintenstrahlkopf verwendeter Tinte enthält. Ein Zwischenbehälter der einen größeren Vorrat an Tinte enthält, ist über eine Leitung unter Zwischenschaltung einer Filteranordnung, mit dem Zulauftank verbunden. Je nach Füllstand der Tinte im Zulauftank wird über ein Fördermittel Tinte aus dem Zwischenbehälter in den Zulauftank befördert. Vom Zulauftank wird die Tinte über eine Zufuhrleitung einer ersten Anschlussleitung eines Strömungskanals in einem Druckkopf zugeführt, wobei die zweite Anschlussleitung dieses Strömungskanals über eine weitere Verbindungsleitung mit dem Rücklauftank verbunden ist, der über eine weitere Verbindungsleitung unter Zwischenschaltung einer Filteranordnung und eines Fördermittels mit dem Zwischenbehälter verbunden ist. Während des Druckbetriebes wird über ein Mittel, beispielsweise einem Vakuumerzeuger, ein Druckunterschied im Inneren zwischen dem Innenraum des Zulauftanks und dem Innenraum des Rücklauftanks aufgebaut, sodass durch diesen Druckunterschied die Tinte vom Zulauftank durch den Druckkopf hindurch zum Rücklauflank transportiert wird. Zusätzlich zur Zufuhr der Tinte zu dem Druckkopf beziehungsweise zu den Druckköpfen, ist es auch bereits bekannt, den Druckkopf bei einem derartigen Tintenstrahldrucksystem durchzuspülen, um Verunreinigungen zu entfernen. Dazu wird sowohl am Zulauftank als auch am Rücklauftank ein positiver Druck angelegt, der dafür sorgt, dass die in den beiden Tanks enthaltene Tinte durch den Druckkopf hindurch ausgespült wird. Nachteilig ist bei diesem System, dass durch das Ausspülen der Tinte durch den Tintenstrahldruckkopf hindurch die feinen Bohrungen der einzelnen Tintenstrahldüsen durch im System abgelagerten Verunreinigungen durch den Überdruck in die feinen Düsenöffnungen der einzelnen Düsen des Druckkopfes hineingepresst und damit diese blockiert werden können.

Die Erfindung liegt die Aufgabe zu Grunde, ein Tintenversorgungssystem zu schaffen, bei welchem die Tinte ständig im Kreislauf geführt werden kann und welches mit minimalem Aufwand das Austragen von im Kreislauf befindlichen Verunreinigungen ermöglicht.

Diese Aufgabe der Erfindung wird durch die Merkmale im Patentanspruch 1 gelöst. Vorteilhaft ist bei diesem Tintenversorgungssystem, dass im Druckbetrieb die feinfühlige Steuerung und Konstanthaltung des Druckes im Druckkopf erzielt werden kann. Durch die Anordnung der einzelnen Bauelemente kann nur durch geringen Mehraufwand, die Reinigung der Rückund Zulauftanks, sowie der Leitungen und der Strömungskanäle im Druckkopf beziehungsweise in den Druckköpfen ohne Tintenverlust und durch Absaugen aus dem Inneren des Druckkopfes beziehungsweise der Druckköpfe erzielt werden. Dadurch wird ein Verlegen der feinen Düsenbohrungen der Druckköpfe zusätzlich vermieden. Ein weiterer, zusätzlicher Vorteil wird durch die Durchströmung der Leitungen, der Tanks und der Strömungskanäle in dem Druckkopf beziehungsweise in den Druckköpfen erzielt, da in der Hauptströmungsrichtung abgelagerte beziehungsweise anhaftende Rückstände mit der Gegenströmung besser abgetragen und von den Wänden abgelöst werden können.

Durch die Weiterbildung nach Patentanspruch 2 kann die im Zuge der Rückförderung der Tinte vom Rücklauftank über den Druckkopf in den Zulauftank anfallende Tinte direkt in den Zwischentank zurückgepumpt werden, sodass sie dort mit der im Umlauf befindlichen, beziehungsweise frischer Tinte vermischt und über die entsprechend ausgebildeten Filter wieder neu in den Tintenversorgungskreislauf zugeführt werden kann.

Vorteilhaft ist weiters eine Ausführungsvariante nach Patentanspruch 3, da dadurch die überschüssige Tinte aus dem Rücklauftank exakter abgeführt werden kann.

Mit anderen Ausführungs<brmen nach Patentanspruch 4 wird erreicht, dass der Druckausgleich in der Tinte zwischen den Niveaus im Zulauf- und Rücklauftank im Verhältnis zu den Düsenbohrungen des Druckkopfes exakt gesteuert werden kann und unerwünschtes Abtropfen von Tinte auch bei wechselnden Flüssigkeitsständen in den Zu- und Rücklauftanks, beispielsweise beim Nachfüllen oder Abpumpen von Tinte, verhindert und außerdem beim Abstellen der Druckvorrichtung beziehungsweise in Druckpausen, ein ausreichender Rückhaltedruck der Tinte im Bereich der Düsenbohrungen der Druckköpfe erzielt werden kann. Damit in Verbindung ist beispielsweise auch die Anordnung von Drucksteuermittel nach Patentanspruch 5 vorteilhaft.

Durch eine Ausführungsvariante nach Patentanspruch 6 können konstante Druckverhältnisse in der Tinte im Bereich des Druckkopfes einfach erzielt werden. Wobei in vorteilhafter Weise die Mittel zum Aufrechterhalten eines Druckunterschiedes gemäß Patentanspruch 7 ausgebildet sein können.

Mit einer anderen Weiterbildung nach Patentanspruch 8 ist es möglich, den Rücklauftank völlig zu entleeren und somit auch sicher zustellen, dass die im Bodenbereich befindlichen Verunreinigungen abgesaugt werden können.

Weiters ist auch die weitere Ausführungsform nach Patentanspruch 9 von Vorteil, da damit eine gänzliche Entleerung des Zwischentanks sichergestellt werden kann.

Vorteilhaft ist eine Ausführungsvariante nach Patentanspruch 10, da damit im Zuge des Reinigungsvorganges auch der Zulauftank zur Gänze entleert werden kann.

Eine vereinfachte Beaufschlagung des Zulauf- und Rücklauflanks mit Druckmittel, wird durch die Weiterbildung nach Patentanspruch 11 erreicht.

Die vorliegende Aufgabe der Erfindung wird aber auch eigenständig durch ein Verfahren zum Reinigen eines Tintenversorgungssystemes, wie es im Patentanspruch 13 beschrieben ist, gelöst. Vorteilhaft ist hierbei, dass ein Entfemen von Verunreinigungen wie sie beispielsweise durch Sedimentation entstehen im Sinne einer Selbstreinigung mittels der verwendeten Tinte möglich ist und damit die Unterbrechungen verkürzt werden können und gleichzeitig die Reinigungsdurchläufe in vorteilhafter Weise in kürzeren Intervallen durchgeführt werden können. Zudem ist für diese Reinigung keine zusätzliche Reinigungsflüssigkeit nötig und wird daher durch die Unterbrechungsdauer für den Reinigungszyklus deutlich vermindert. Zudem kommt, dass durch den Wegfall einer zusätzlichen Reinigungsflüssigkeit der nachfolgende Druckvorgang nicht nachteilig beeinflusst werden kann. Gleichzeitig wird durch dieses Verfahren aufgrund der Umkehrung der Strömungsrichtung, ein besseres Ablösen von Rückständen und Verunreinigungen an den Leitungswänden beziehungsweise in den einzelnen Tanks, sowie gegebenenfalls von an den Wänden haftenden Sedimentationen beziehungsweise Luftbläschen erzielt. Durch die Umkehr der Strömungsrichtung der Tinte entgegen der Strömungsrichtung während des Druckvorganges wird, während der Reinigung, der gesamte Druckkopf und der Zulauftank durchgespült und entleert, sodass alle Restbestände und Sedimentationen gesichert abgeleitet werden.

Vorteilhaft ist die weitere Vorgangsweise nach Patentanspruch 14, da die Tinte beim Rückfördern aus dem Rücklauftank über den Zulauftank in den Zwischentank frisch über den Bodenbereich des Zulauftankes einströmt und dort befindliche Verunreinigungen besser mitschwemmen kann.

Durch die Verfahrensvariante nach Patentanspruch 15 wird ein Absaugen der Verunreinigungen, insbesondere aus dem Randbereich der Düsenbohrungen im Druckkopf erzielt und somit eine Belagbildung beziehungsweise das Risiko des Verlegens dieser feinen Düsen zusätzlich verringert.

Durch die alternative Vorgangsweise nach Patentanspruch 16 kann die Strömungsgeschwindigkeit der Tinte durch den Zulauftank hindurch zusätzlich erhöht werden, sodass dort befindliche Verunreinigungen besser abgetragen werden.

Durch die Verfahrensvariante nach Patentanspruch 17 wird erreicht, dass über den gesamten Druckbetrieb eine möglichst gleich bleibende Tintenqualität erzielt wird.

Eine verbesserte Reinigungswirkung wird durch die beispielsweise Vorgehensweise nach Patentanspruch 18 erzielt, da während der Reinigung des Zulauftankes, das Zuströmen frischer Tinte aus dem Zwischentank über den Filter unterbunden ist.

Zum besseren Verständnis der Erfindung wird diese anhand der nachfolgenden Figuren näher erläutert.

Es zeigen jeweils in stark schematisch vereinfachter Darstellung:
- Fig. 1: eine Tintenstrahldruckvorrichtung mit einem Tintenversorgungssystem in stark vereinfachter, schematischer Darstellung, in der Betriebsart "Druckbetrieb";
- Fig. 2: das Tintenversorgungssystem nach Fig. 1 in der Betriebsart "Reinigung" in stark vereinfachter, schematischer Darstellung;
- Fig. 3: einen Teil eines Strömungskanals mit der schematischen Darstellung einer an der Kanalwand anhaftende Verunreinigung in stark vereinfachter, schematischer Dar- stellung in Seitenansicht geschnitten.

Einführen sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Die Fig. 1 zeigt einen Teil eines Tintenstrahldruckers 1 mit einem Tintenversorgungssystem 2 in stark vereinfachter, schematischer Darstellung Aus Gründen der besseren Übersichtlichkeit ist dabei das Tintenversorgungssystem 2 nur für eine Farbe bzw. eine Tinte dargestellt. Für einen Tintenstrahldrucker 1 zum Drucken mehrfarbiger Bilder sind demnach mehrere Tintenversorgungssysteme 2 zumindest für die zu bedruckende Anzahl der Farben vorzusehen.

Der Tintenstrahldrucker 1 weist eine horizontal angeordnete Transporteinrichtung 3 zum Vorschub eines zB. drauf liegenden, gegen Verschieben gehaltenes, zu bedruckendes Objekt 4 in einer Vorschubrichtung 5 (gemäß Darstellung senkrecht aus der Zeichenebene heraus) auf. Über der Transporteinrichtung 3 befindet sich eine Druckkopfanordnung 6 mit Druckköpfen 7, durch die das darunter vorbeibewegte Objekt 4 mit Tinte bedruckt wird.

Es ist festzuhalten, dass das dargestellte Tintenversorgungssystem 2 sowohl für Single - Pass Druckanlagen verwenden werden kann, bei denen die Druckköpfe sich. Damit kann weiters einer Transportvonichtung 3 ein zu bedruckendes Objekt 4 in über die gesamte, maximale Druckbreite durchgehend mit den gewünschten Farben sowie, falls gewünscht, zusätzlich mit der Farbe WEISS, einer transparenten Farbschicht und/oder einer Schutzschicht bedruckt werden. Selbstverständlich ist das Tintenversorgungssystem 2 aber auch für Scan - Druck-köpfe verwendbar, mit denen mit mehreren Druckköpfen unterschiedliche Farben, sowie gegebenenfalls die Farbe WEISS und/oder transparent und/oder Schutzschichten aufgetragen werden können, wobei jedoch der oder die Druckköpfe sich nur über einen Teil der Breite des zu bedruckenden Objekts 4 erstrecken und jeweils streifenweise die Farbe, während einer Bewegung quer zur Längsrichtung des zu bedruckenden Objektes 4, aufgetragen wird und das zu bedruckende Objekt 4 nach jedem Quervorschub des Druckkopfes über dessen Breite und der Transporteinrichtung 3 um ein voreinstellbares Ausmaß in Förderrichtung intermittierend vorwärts bewegt wird. Des Weiteren ist es aber auch möglich, das Tintenversorgungssystem 2 für Druckvorrichtungen einzusetzen, bei denen die Tintentröpfen nach dem Austritt aus dem Druckkopf durch ein elektromagnetisches Feld so abgelenkt werden, dass sie auf der richtigen Stelle des zu bedruckenden Objektes auftreffen.

Bei dem zu bedruckenden Objekt 4 kann es sich um unterschiedliche Materialien, beispielsweise folienartige Materialien aus Papier, Kunststoff, Metal, Textil und dergleichen oder um Vliese, Netze und dergleichen handeln oder es kann aber auch plattenförmiges Material und bandförmiges Material aus den vorgenannten Materialien bedruckt werden. Insbesondere ist es möglich, plattenförmiges Material oder Bauteile oder Folien aus Holz, zum Beispiel auch mit zu diesem Holz unterschiedlichen Holzstruktur, Keramik wie keramische Bauteile als gebrannte Ware oder als Grünlinge, Natursteine oder andere Naturmaterialien wie Matten, Netze, Vliese oder Leder und sonstige Baumaterialien wie beispielsweise Gipskartonplatten, Gipsbauteile oder dergleichen zu bedrucken.

Die Transporteinrichtung 3 wird beispielsweise durch ein umlaufendes Förderband gebildet, das über zumindest zwei Umlenkrollen geführt bzw. angetrieben wird. Der in Vorschubrichtung 5 bewegte obere Abschnitt des Förderbands ist dabei durch eine oder mehrere Führungplatten an seiner Unterseite gestützt, sodass eine entsprechend gleichmäßige horizontale Bewegung des Objektes 4 in Vorschubrichtung 5 erreicht wird. Selbstverständlich ist es aber auch möglich anstatt eines Förderbandes einen bewegbaren Schlitten auf dem die zu bedruckenden Objekte 4 mittels Vakuum oder Festspannvorrichtung gehalten sind, zu verwenden oder die zu bedruckenden Objekte 4 auf einer Rollenbahn oder zwischen Führungsrollen geführt unterhalb der Druckkopfanordnung 6 hindurchzubewegen. Die Druckkopfanordnung 6 weist im vorliegenden Ausführungsbeispiel für jede Farbe eine Mehrzahl von Druckköpfen 7 auf, sodass die gesamte Breite des Druckmediums bzw. des Objektes 4 auf einmal bedruckt werden kann, ohne dass sich die Druckkopfanordnung 6 relativ zur Vorschubrichtung in seitlicher Richtung bewegen muss. D.h. die Druckkopfanordnung 6 ist während des Druckens in seitlicher Richtung feststehend bzw. bezüglich der Transporteinrichtung 3 also stationär angeordnet.

Jeder der Druckköpfe 7 weist eine durch eine Vielzahl nebeneinander liegender und üblicherweise linear ausgerichteter Düsen 8 gebildete Düsenreihe auf. Bei Druckköpfen 7, wie sie in den so genannten Großformatdruckem üblicherweise verwendet werden, zumeist auf Basis piezoelektrischen Tintenausstoßes, enthält die Düsenreihe beispielsweise 128 nebeneinander angeordnete Düsen 8 die (aus Gründen der Übersichtlichkeit in Fig. 1 nur schematisch)strichliert angedeutet sind. Ein einzelner Druckkopf 7 bzw. eine Düsenreihe weist dementsprechend eine senkrecht bezüglich der Vorschubrichtung 5 gemessene Druckbreite 9 auf. Die Druckköpfe 7 bzw. deren Düsenreihen sind dicht an dicht aneinander gereiht, sodass sich eine gesamte Druckbereichsbreite 10 der Druckkopfanordnung 6 ergibt. Damit die Druckbreite 9 der Düsenreihen 8 lückenlos aneinander gereiht werden können, müssen die Druckköpfe 7 bezüglich der Vorschubrichtung 5 abwechselnd versetzt angeordnet werden, was in der Darstellung gemäß Fig. 1 zusätzlich durch eine leicht vertikale Versetzung angedeutet ist. Die Druckköpfe 7 könnten anstatt senkrecht auch schräg bezüglich der Vorschubrichtung 5 angeordnet sein, wobei sich dabei eine kleinere Druckbreite 9 umgekehrt aber eine höhere Auflösung bzw. Bildpunktdichte erreichen lässt.

Das Tintenversorgungssystem 2 umfasst zunächst einen Haupttank 11, aus dem ein Zwischentank 12 mit Tinte versorgt wird. Dazu sind diese über einen Zulauftank 13 verbunden, in dem ein Fördermittel 14 angeordnet ist. Zur Versorgung der Druckköpfe 7 aus dem Zwischentank 12 mit Tinte, ist dieser mit der Druckkopfanordnung 6 bzw. den Druckköpfen 7 über eine Füllleitung 15 verbunden. Somit sind mehrere Druckköpfe 7 jeweils durch eine Leitung mit dem gemeinsamen Zwischentank 12 verbunden. Dabei kann es vorteilhafter sein, dass alle den Zwischentank 12 mit den Druckköpfen 7 verbindende Füllleitungen 15 ein von dem Zwischentank 12 zu den Druckköpfen 7 hin gerichtetes Gefälle aufweisen. Dies hat den Vorteil, dass Luftbläschen, die aus unterschiedlichen Ursachen in der geförderten Tinte entstehen können, stets nach oben hin entweichen können und so eine Anzahl von möglichen Funktionsstörungen eines Druckkopfes 7 verringert werden können.

In der Füllleitung 15 ist ein Fördermittel 16 angeordnet, mit welchem die Tinte aus dem Zwischentank 12 durch die Füllleitung 15 zu einem zwischen dieser und den Druckköpfen 7 angeordneten Zulauftank 17 gefördert wird. Zur Abscheidung von Verunreinigungen, wie zum Beispiel Sedimentationen oder Agglomerationen in der Tinte, ist in der Fülleitung 5 zwischen dem Zwischentank 12 und dem Zulauftank 17 eine Filteranordnung 18 angeordnet. Der Zulauftank 17 ist über eine erste Anschlussleitung 19 mit einem Einlass eines Strömungskanals 20 im Druckkopf 7 verbunden. In einem von der ersten Anschlussleitung gegenüberliegenden Endbereich des Strömungskanal 20 ist eine zweite Anschlussleitung 21 angeschlossen, die den Strömungskanal 20 mit einem Rücklauftank 22 verbindet.
In diesem Rücklauftank 22 ist eine Ansaugleitung 23 angeordnet, die mit einer Rücktörderleitung 24 verbunden ist, die in den Zwischentank 12 mündet. Zum Fördern von überschüssiger Tinte aus dem Rücklauftank 22 in den Zwischentank 12 ist ein Fördermittel 25, zum Beispiel eine Kolbenpumpe oder Flügelzellenpumpe angeordnet. Zusätzlich ist zwischen dem Zulauftank 17 und dem Zwischentank 12 eine Entleerungsleitung 26 angeordnet, die bevorzugt im Bodenbereich des Zulauftanks 17 angeschlossen ist.

Ebenso ist es von Vorteil, wenn die erste Anschlussleitung zwischen dem Zulauftank 17 und dem Druckkopf 7 im Bodenbereich des Zulauftanks 17 angeschlossen ist.

In der Entleerungsleitung 26 kann vorzugsweise ein Fördermittel 27, zum Beispiel eine Pumpe, angeordnet sein. Die Entleerungsleitung 26 kann aber auch über eine Ventilanordnung 28, bedarfsweise aktivierbar sein, in dem die Leitungsverbindung zwischen dem Zulauftank 17 und dem Zwischentank 12 geöffnet wird, wogegen sie im normalen Druckbetrieb bevorzugt geschlossen ist.

Dem entsprechend ist es auch möglich, Ventilanordnungen 29 und 30 in der Füllleitung 15 und in der Rückförderleitung 24 anzuordnen. Damit können auch diese Leitungen bedarfsweise geöffnet oder geschlossen werden.

Bevorzugt handelt es sich bei allen Ventilanordnungen um Fluidventile, die bevorzugt über elektromechanische Antriebe in Abhängigkeit von den Steuerbefehlen einer zentralen Steuereinrichtung 31, angepasst an die jeweiligen Betriebszustände verstellt werden können. Selbstverständlich ist auch eine manuelle Verstellung dieser Ventilanordnungen, zum Beispiel durch Nottaster oder Handtaster, möglich.

Zumindest der Rücklauftank 22, bevorzugt aber auch der Zulauftänk 17, ist zumindest abwechselnd mit einem Mittel 32, insbesondere einem Vacuum-Modul, zur Steuerung des Gegendruckes am Druckkopf 7 verbunden. Über dieses Mittel 32, insbesondere ein Vacuum-Modul, welches beispielsweise durch eine Vakuumerzeugungsanlage wie beispielsweise eine Vakuumpumpe oder eine Venturi - Düsenanordnung gebildet sein kann, kann im Zulaufund/oder Rücklauftank 17, 22 ein entsprechender Gegendruck zu dem hydrostatischen Druck der Tinte im Bereich der Düsen 8 des Druckkopfes 7 aufgebaut werden.

Dazu ist zumindest der Rücklauftank 22, bevorzugt aber auch der Zulauftank 17, über Druckanschlüsse 33, 34 an dem Mittel 32 beziehungsweise der Vakuumerzeugungsanlage angeschlossen. Bevorzugt ist es möglich, dass eine zentrale Vakuumerzeugungsanlage beziehungsweise Vakuumpumpe vorhanden ist und diese jeweils abwechselnd über den Druckanschluss nur mit dem Rücklauftank 22 oder nur mit dem Zulauftank 17 verbunden ist, wozu eine Ventilanordnung 35, die ebenso wie die zuvor genannten Ventilanordnung 28, 29 ausgebildet sein kann, vorgesehen. Das Mittel 32 zur Steuerung des Gegendruckes umfasst weiters aktive Drucksteuermittel 36. Diese sind direkt oder über die Steuereinrichtung 31 mit Sensorenvorrichtungen 37 und/oder 38 und/oder 39 im Rücklauf- und/oder Zulauf- und/oder Zwischentank 22, 17, 12 verbunden. Sie dienen überwiegend zur Feststellung der Flüssigkeitsstände in den einzelnen Tanks und können damit auch die Fördermittel 16 und 25 über die Steuereinrichtung 31 angesteuert werden.

Das Mittel 32 zum Aufrechterhalten eines Druckunterschiedes, zum Beispiel die Vakuumanlage ist, derart ausgebildet, dass sowohl der für den Tintenfluss notwendige Differenzdruck erzeugt als auch der durch den hydrostatischen Druck der Flüssigkeitssäulen hervorgerufene Druckabfall ausgeglichen wird, sodass der absolute Druck der Flüssigkeitssäule im Bereich der Düsenöffnungen (8) der Druckköpfe geringer als der Luftdruck der Umgebung ist. Dazu steht der Zulauf- und/oder Rücklauftank 17, 22 mit der Vakuumanlage derart in Verbindung, dass die über einem Flüssigkeitsspiegel der Flüssigkeitsständen 40, 41 der Tinte befindliche Luft relativ zum Umgebungsluftdtuck unter Unterdruck gesetzt werden kann. Dies ist deshalb erforderlich, um ein Auslauten der gefüllten Tinten durch die Düsenöffnung der Druckköpfe 7 aufgrund des Eigengewichtes der Tinte zu verhindern. In dem Zulauf- und/oder Rücklauftank 17, 22 sind weiters Sensorvorrichtungen 37, 38 zur Pegelüberwachung angeordnet, mit welchen die Flüssigkeitsstände 40, 41 der Tinte gemessen werden können. Mit Hilfe des oder der Sensorvorrichtungen 37, 38 kann in der Steuereinrichtung 31 der Flüssigkeitsstand 40, 41 in den Tanks überwacht werden und durch entsprechendes Ansteuern der Fördermittel 16 aus/zu dem Zwischentank 12 nachgefüllt werden, so dass der Flüssigkeitsstand 40, 41 bevorzugt konstant gehalten werden kann.

Das Niveau des Flüssigkeitsstandes zumindest annähernd konstant zu halten, ist insofern wichtig, als der der Höhendifferenz zwischen dem Flüssigkeitsstand 40, 41 und den Düsenöffnungen der Düsen 8 in den Druckköpfen 7 entsprechende hydrostatische Druck der Tinte für die Druckverhältnisse der Tinte in den Druckköpfen 7 und somit für einen störungsfreien Betrieb mitverantwortlich ist. So muss im stationären Fall, wenn durch die Düsen 8 der Druckköpfe 7 keine Tinte ausgestoßen wird und die Tinte nur im Kreislauf zwischen dem Zwischentank 12, dem Zulauftank 17, dem Rücklauftank 22 und dem Zwischentank 12 zirkuliert, die Summe aus dem über dem Flüssigkeitsstand in den Tanks 17, 22 herrschenden Luftdruck und dem hydrostatischen Druck der Tintenflüssigkeit gerade gleich oder geringfügig kleiner sein, als der Luftdruck der Umgebung. Im Betriebszustand, in dem durch die Düsen 8 der Druckköpfe 7 Tinte ausgestoßen wird, kommt es durch den mit dem Fließen der Tinte in den Leitungen verbundenen Strömungswiderstand zu einem den Flüssigkeitsdruck der Tinte in den Druckköpfen 7 reduzierenden Druckverlust. Der durch das Mittel 32 über dem Flüssigkeitsstand 40, 41 in dem Tank beziehungsweise in den Tanks 17, 22 erzeugte Luftdruck soll folglich so eingestellt werden, dass sich der Flüssigkeitsdruck der Tinte in den Druckköpfen 7 in jedem Betriebszustand zwischen Stillstand und maximalem Tintenausstoß in einem für den störungsfreien Betrieb der Druckköpfe 7 geforderten Druck - Toleranzfeld befindet.

Ganz allgemein gesprochen, muss der Unterdruck beziehungsweise der über den Flüssigkeitsstand 40, 41 herrschende Luftdruck so eingestellt werden, dass einerseits der für die Tintenströmung notwendige Druckunterschied als auch der korrekte Meniskus Unterdruck an der Düsenöffnung herrscht.

Die Darstellung in Fig. 2 entspricht der Darstellung in Fig 1, weshalb für gleiche Teile auch gleiche Bezugszeichen verwendet wurden.

Der Verfahrensablauf beim Betrieb des Tintenstrahldruckers 1 ist nun folgendermaßen.

Die Tinte wird vom Zwischentank 12 über einen Saugstutzen einer Füllleitung 15 durch ein Fördermittel 16 beispielsweise eine Förderpumpe aus dem Zwischentank 12 herausgesaugt und durch eine beispielsweise zwischen dem Zwischentank 12 und dem Fördermittel 16 angeordnete Filteranordnung 18 gereinigt und gegebenenfalls über eine Entgasungseinheit 42 zusätzlich entgast, bevor sie nach Passieren einer in diesem Fall für den Durchlauf geöffneten Ventilanordnung 29 dem Zulauftank 17 zugeführt wird. Der Füllstand 40 der Tinte wird im Zulauftank 17 durch einen Sensor beziehungsweise eine Sensoranordnung 38 überwacht. Über das Mittel 32 zur Steuerung der Druckverhältnisse im Zulauftank 17 beziehungsweise im Rücklauftank 22 wird beispielsweise durch Anlegen eines Unterdruckes im Innenraum des Rücklauftanks 22 bei einer entsprechenden in Fig. 1 gezeigten Stellung der Ventilanordnung 35, die Tinte zwangsweise über die ersten Anschlussteitungen 19, jeweils unabhängig, den Strömungskanälen 20 in den jeweils parallel angeschlossenen Druckköpfen 7 zugeführt, von wo die Tinte durch Beaufschlagung beispielsweise von Piezo - Elementen oder durch jeden beliebig anderen aus dem Stand der Technik bekannten Druckerzeuger zum Ausstoßen eines Tintentropfes aus einer Düse 8 des Druckkopfes 7, die Tinte auf das Objekt 4 punktweise abgegeben wird.

Je nachdem wie viele Tintentropfen in der Zeiteinheit von einem Druckkopf 7 abgegeben werden, wird, unabhängig davon, wird der Durchfluss der Tinte durch in dem Rücklauftank 22 herrschenden Unterdruck durch die zweite Anschlussleitung 21 in den Rücklauftank 22 erzwungen. Wird dort ein vorbestimmbarer Füllstand 41 überschritten, wird die überschüssige Tinte über die Ansaugleitung 23 der Rückförderleitung 24 und von dieser, gegebenenfalls unter Zwischenschaltung einer Entgasungseinheit 43, dem Zwischentank 12 rückgeführt.

Für diese zwangsweise Rückführung der überschüssigen Tinte aus dem Rücklauftank 22, kann ebenfalls ein Fördermittel 25 beispielsweise eine Pumpe von der zentralen Steuereinrichtung 31 in Abhängigkeit von dem Füllstand 41, der mit einem oder mehreren Sensorenvorrichtungen 37 überwacht werden kann, gesteuert werden.

Während des Druckvorganges ist das Durchfließen der Tinte durch die Entleerungsleitung 26 unterbunden. Dies kann durch ein Stillsetzen des Fördermittels 27 und/oder durch eine Absperrung der Leitung durch die Ventilanordnung 28, wie beispielsweise in Fig. 1 auch dargestellt, erfolgen. Um nun Ablagerungen durch Partikelagglomeration, Sedimentation, Gelierung oder dergleichen zu verhindern und/oder solche zu entfernen, ist es nunmehr mit dem beschriebenen Tintenversorgungssystem 2 möglich, intermittierend, das heißt in vorher bestimmbaren oder je nach Durchflussgeschwindigkeit der Tinte und verbrauchter Tintenmenge gesteuerter Abhängigkeit, den Tintenfluss in den Anschlussleitungen 19 und 21 umzukehren. Damit können derartige Ablagerungen und Verschmutzungen in Schwebe gehalten werden, beziehungsweise kann ein festes Anhaften und Ablagern, vor allem eine resistente Ablagerung, lediglich durch die Umkehrung der Durchflussrichtung der Tinte, vorteilhafterweise auch während eines fortlaufenden Druckvorganges, herabgesetzt werden. Diese Umkehr der Durchflussrichtung der Tinte durch die Anschlussleitungen 19 und 21 kann dadurch erreicht werden, dass beispielsweise durch Verstellung der Ventilanordnung 35 im Zulauftank 17 ein höherer Unterdruck aufgebaut wird als im Rücklauftank 22 und damit die Tinte gezwungen wird, vom Rücklauftank 22 in den Zulauftank 17 zurückzufließen.

Zum Beispiel kann auch eine Betriebsart vorgesehen werden, bei der die Zeitspanne während des reversierenden Durchlaufes der Tinte, in die der Normalrichtung entgegengesetzte Richtung relativ kurz zu halten, sodass eventuelle Überhitzungen in den Druckköpfen 7 durch Zufuhr der gegebenenfalls geringfügig wärmeren Tinte im Rücklauftank 22 gegenüber dem Zulauftank 17 vermieden werden können.

Eine Verbesserung ist dabei zu erreichen, wenn die Fördermittel 16 und 25 entweder für reversible Förderung der Tinte ausgebildet sind oder parallel geschaltete Fördermittel angeordnet sind, um den Tintendurchlauf in der Rückförderleitung 24 und der Füllleitung 15 jederzeit umkehren zu können.

Von Vorteil ist es auch, wenn die Zirkulation der Tinte direkt zwischen dem Zulauftank 17 und dem Rücklauftank 22 erfolgt. Diese Anordnung für den Druckbetrieb auch im Normalbetrieb hat den Vorteil, dass bei scannenden Druckköpfen, das heißt solchen, die intermittierend quer zur Vorschubrichtung des zu bedruckenden Objektes 4 hin und her bewegt werden, die bewegten Massen durch Wegfall der mitzubewegenden Entleenmgsleitung 26 verringert werden könnten. In diesem Fall kann es auch Vorteilhaft sein, in der Leitung zwischen dem Rücklaufiank 22 und dem Zulauftank 17 eine Filteranordnung 18 beziehungsweise eine Entgasungseinheit 43 anzuordnen.

In dieser Zirkulationsleitung 44 kann auch ein entsprechendes Fördermittel 46 angeordnet sein.

Die Steuerung der Unterdruckverhältnisse in den Zulauf- und Rücklauftanks 17, 22 sowie der verschiedenen Fördermittel 16, 25 kann durch die zentrale Steuereinrichtung 31, entsprechend den bekannten Vorgaben, erfolgen. Über die Steuereinrichtung 31 kann auch das Mittel 32 mit den aktiven Drucksteuermitteln 36 entsprechend gesteuert werden, um die zuvor bereits beschriebenen Druckverhältnisse im Zulauf und Rücklauftank 17, 22 und in den Druckköpfen 7, insbesondere im Austrittsbereich 8, zu gewährleisten. Dazu können beispielsweise an Stelle oder zusätzlich zu der Regelung des Druckes im Vacuum-Modul, Mittel 32, auch im Zulauf- und/oder Rücklauftank und/oder im Strömungskanal Drucksensoren 45 angeordnet sein.

In Fig. 2 ist gezeigt, dass zwischen den zuvor beschriebenen, kurzfristigen Umkehrungen des Tintendurchlaufes zwischen Zulauftank 17 und Rücklauftank 22 oder alternativ ausschließlich eine Reinigung des Zulauf- und Rücklauftankes 17 und 22 durch Umkehren der durch Unterdruck erzwungenen Förderung der Tinte vom Rücklauftank 22 in den Zulauftank 17, erreicht werden kann.

Dies kann beispielsweise dadurch erfolgen, dass der Unterdruck im Zulauftank 17 durch Umstellung der Ventilanordnung 35 in die in Fig. 2 gezeigte Stellung erhöht wird und damit die Tinte aus den Strömungskanälen 20 der einzelnen Druckköpfe 7 den Anschlussleitungen 19, 21 und dem Rücklauftank 22 abgezogen wird. Der dadurch im Zulauftank 17 entstehende Tintenüberschuss kann durch Öffnen der Ventilanordnung 28 und/oder Betätigung der Beaufschlagung des Fördermittels 27 in den Zwischentank 12 abgesaugt werden. Damit können die während des Druckvorganges aufgrund physikalischer/chemischer Vorgänge in der Tinte entstehenden Partikelagglomerationen, Sedimentationen, Gelierungen und dergleichen, die an den Anschlussleitungen beziehungsweise in den Tanks, wie beispielsweise in Fig. 3 schematisch angezeigt, anhaften, durch die zum normalen Druckbetrieb gegengerichtete Strömung leichter abgelöst und in den Zulauftank 17 sowie in den Zwischentank 12 zurückgefordert werden.

Damit werden auch die in den Strömungskanälen 20 der Druckköpfe 7 eventuell vorhandenen Ablagerungen 47 beziehungsweise Verunreinigungen, die ansonsten zu unwiederbringlichen Düsenausfäilen führen, ausgeschwemmt.

Die Parallelschaltung von Druckköpfen 7, vor allem die Parallelschaltung jedes einzelnen Druckkopfes 7, zwischen dem Zulauf- und Rücklauftank 17, 22, hat den Vorteil, dass der Verschmutzungsgrad und Störungen durch Verschmutzungen noch wesentlich herabgesetzt werden können, da die Tinte jeweils nur durch einen einzigen Strömungskanal 20 eines einzigen Druckkopfes 7 hindurchströmt.

Bei diesem Betriebszustand ist wie die in Fig. 2 gezeigte Stellung der Ventilanordnungen 29 und 30 zeigt, die Zufuhr frischer Tinte durch die Füllleitung 15 beziehungsweise die Abfuhr von Tinte aus dem Rücklauftank 22 über die Rückförderleitung 24 unterbunden.

Vorteilhaft ist hierbei, dass durch den Unterdruck im Zulauftank 17 die Verunreinigungen aus den Strömungskanälen 20 abgesaugt werden und damit ein Verstopfen der feinen Düsenkanäle durch im Gegensatz zu einer Druckbeaufschlagung mit Überdruck leichter und schonender entfernt werden können.

Dieser Reinigungsvorgang beziehungsweise Reinigungszyklus kann noch dadurch verstärkt werden, indem nach der Unterbrechung der Tintenzufuhr von der Füllleitung 15 und der Tintenabfuhr durch die Rückförderleitung 24 durch einen entsprechend ausgeübten Unterdruck im Rücklauftank 22, der gesamte Tintenvorrat aus dem Zulauftank 17 über den Bodenbereich abgesaugt und durch die Druckköpfe 7, gegebenenfalls sogar mit höherer Durchflussgeschwindigkeit, durchgeschwemmt werden kann. Wenn der Zulauftank 17 dann entleert ist, kann der Unterdruck über das Mittel 32, zum Beispiel durch umschalten der Ventilanordnung 35, ausschließlich an den Zulauftank 17 angelegt werden oder ein höherer Druck im Rücklauftank 22 als im Zulauflank 17 angelegt werden.

Dadurch wird aus dem Bodenbereich des Rücklauftanks 22 abgesaugt und durch die Anschlussleitungen 19, 21 und die Strömungskanäle 20 der Druckköpfe 7 hindurch in den Zulauftank 17 und von diesem über die Entleerungsleitung 25 dem Zwischentank 12 zugeführt.

Die bei diesen Reinigungsvorgängen anfallenden zuvor genannten Verunreinigungen stören die Weiterverwendung der Tinte nicht, da sie sich mit dem Tintenvorrat im Zwischentank 12 und mit der gegebenenfalls vom Haupttank 11 zugeführter frischen Tinte vermischen und die Förderung der Tinte aus dem Zwischentank 12 über die Filteranordnung 18 erfolgt, in der diese Verunreinigungen dann endgültig ausgeschieden und aus dem Tintenkreislauf entfernt werden.

In Fig. 3 ist rein schematisch ein Teil eines Kanals wie des Zulaufkanals 13, dem Strömungkanal 20 oder einer Leitung wie die Füllleitung 15 und die Anschlussleitung 19 bzw. 21 in Seitenansicht geschnitten, gezeigt. In diesem Kanal bzw. in dieser Leitung haftet eine zum Beispiel durch Partikelagglomerationen, Sedimentationen, Gelierungen und dergleichen gebildete Ablagerung 47 an. Es ist nun schematisch gezeigt, dass diese Ablagerung 47 bei der Strömungsrichtung 48, die zum Beispiel beim normalen Druckbetrieb vorliegt, an einer Innenwand 49 der Leitung 19 anliegt. Wird nun die Strömungsrichtung 48 wie mit einem strichlierten Pfeil zu einer Strömungsrichtung 50 umgekehrt, so stellt die Ablagerung 47 dem strömenden Medium einen größeren Widerstand entgegen und kann daher, wie mit strichlierten Linien angedeutet, leichter von der Innenwand 49 abgehoben und durch den damit zusätzlich der Strömung entgegengesetzten Widerstand, leichter von der Innenwand 49 abgelöst und ausgeschwemmt werden.

Dadurch kann die Reinigungswirkung bei Verwendung einer entgegengesetzten Strömungsrichtung 50 zusätzlich verstärkt werden.

Bei dem zuvor beschriebenen Tintenversorgungssystem ist auch eine Heizung- und Temperaturregelung der Tinte erforderlich. Dazu ist es beispielsweise möglich, dass die Tinte bereits im Haupttank 11 vorgewärmt beziehungsweise erhitzt wird. Dazu können elektrische Heizelemente 51 im Haupttank angeordnet sein ebenso wie Temperaturfühler 52. Die Steuerung der Heizelemente 51 unter Überwachung mit den Temperaturfühlern 52 kann über die Steuereinrichtung 31 erfolgen.

Wesentlich ist jedoch, dass die Tinte im Zwischentank 12 mittels Heizelementen 51 anhand der von den Temperaturfühlern 52 gemessenen Temperaturen exakt geregelt und gesteuert wird und die Tinte auf die in den Druckköpfen 7 benötigte Temperatur gehalten wird. Gegebenenfalls ist es auch möglich, diese Temperatur geringfügig zu überschreiten, sodass trotz eventuellen Abkühlungen in den Transportleitungen vom Zwischentank 12 zu den Druckköpfen 7, die Tinte mit der gewünschten Temperatur dem Zulauftank 17 beziehungsweise den Druckköpfen 7 zugeführt werden kann.

Bei einer besonders vorteilhaften Weiterbildung sind bei dem erfindungsgemäßen Tintenversorgungssystem zwei Heizstufen vorgesehen und ist zusätzlich zu der ersten Heizstufe nämlich den Heizelementen 51 im Zwischentank 12 auch im Zulauftank 17 ein Heizelement 51 angeordnet und wird die Temperatur in diesem Zulauftank 17 mit Temperaturfühler 52 exakt überwacht. Die Heizelemente 53 können mit geringerer Leistung ausgeführt werden als die Heizelemente 51 im Zwischentank 12 und ist daher auch bei entsprechender Verwendung von Temperaturfühlern mit sehr hoher Genauigkeit eine exakte Regelung der Temperatur in einem Bereich von +/- 0,2°C möglich.

Die Regelung kann dabei wie bereits im Zwischentank 12 mittels der Steuereinrichtung 31 erfolgen.

Durch diese zwei Heizstufen kann sichergestellt werden, dass die Temperatur der Tinte in den Druckköpfen 7 äußerst präzise eingehalten werden kann. Dies ist für die Erzielung eines hochqualitativen Druckergebnisses besonders vorteilhaft, da die Temperatur einen sehr hohen Einfluss auf die Viskosität und damit auf die Tropfenbildung beim Ausstoß der Tinten auf die Druckköpfen 7 hat.

Beispielsweise ist es aber auch möglich, Heizelemente 51 oder 53 im Rücklauftank 22 anzuordnen. Diese Heizelemente im Rücklauftank 22 können dazu verwendet werden, um die Tinte während des Reinigungsvorganges auf eine höhere Temperatur zu erwärmen, sodass eine höhere Viskosität erzielt wird. Dies begünstigt die Durchflusseigenschaften der Tinte während des Reinigungsvorganges und das Ausschwemmen von Verunreinigungen beziehungsweise die Auflösung von Sedimentationen beziehungsweise Agglomerationen. In diesem Zusammenhang ist es gegebenenfalls auch möglich vor dem Beginn des Reinigungsvorganges, vor allem dann, wenn die Tinte zuerst vom Zulauftank 17 in den Rücklauftank 22 gepumpt wird, die Temperatur der Tinte mit den Heizelementen 53 kurzfristig zu erhöhen, um bereits beim Durchspülen der Druckköpfe 7 in Richtung des Rücklauftanks 22 diese Vorteile der höheren Viskosität der Tinte ausnutzen zu können.

Die Ausführungsbeispiele zeigen mögliche Ausführungsvarianten des Tintenversorgungssystems 2, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus des Tintenversorgungssystems diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Tintenstrahldrucker
- 2: Tintenversorgungssystem
- 3: Transporteinrichtung
- 4: Objekt
- 5: Vorschubrichtung

- 6: Druckkopfanordnung
- 7: Druckkopf
- 8: Düsen
- 9: Druckbreite
- 10: Druckbereichsbreite

- 11: Haupttank
- 12: Zwischentank
- 13: Zulaufkanal
- 14: Fördermittel
- 15: Füllleitung

- 16: Fördermittel
- 17: Zulauftank
- 18: Filteranordnung
- 19: Erste Anschlussleitung
- 20: Strömungskanal

- 21: Zweite Anschlussleitung
- 22: Rücklauftank
- 23: Ansaugleitung
- 24: Rückforderleitung
- 25: Fördermittel

- 26: Entleerungsleitung
- 27: Fördermittel
- 28: Ventilanordnung
- 29: Ventilanordnung
- 30: Ventilanordnung

- 31: Steuereinrichtung
- 32: Mittel
- 33: Druckanschluss
- 34: Druckanschluss
- 35: Ventilanordnung

- 36: Aktive Drucksteuermittel
- 37: Sensorvorrichtung
- 38: Sensorvorrichtung
- 39: Sensorvorrichtung
- 40: Flüssigkeitsstand

- 41: Flüssigkeitsstand
- 42: Entgasungseinheit
- 43: Entgasungseinheit
- 44: Zirkulationsleitung
- 45: Drucksensor

- 46: Fördermittel
- 47: Ablagerung
- 48: Strömungsrichtung
- 49: Innenwand
- 50: Strömungsrichtung

- 51: Heizelemente
- 52: Temperaturfühler
- 53: Heizelement
- 54:
- 55:

## Patentansprüche

1. Tintenversorgungssystem (2) für einen Tintenstrahldrucker (1) mit einer Druckkopfanordnung (6), die zumindest einen Druckkopf (7) mit einer oder mehreren Düsen (8) für zumindest eine Farbe umfasst, bei der der Druckkopf (7) über eine erste Anschlussleitung (19) mit einem über eine Füllleitung (15) unter Zwischenschaltung eines Fördermittels (16) und einer Filteranordnung (18) mit einem Zwischentank (12) verbundenen Zulauftank (17) und über eine zweite Anschlussleitung (21) mit einem Rücklauftank (22) verbunden ist und mit einem Mittel (32), durch das ein Druckunterschied zwischen einem Druck im Zulauftank (17) und einem Druck im Rücklauftank (22) bedarfsweise aufrecht erhalten werden kann, und das Mittel (32) einen Durchfluss der Tinte vom Zulauftank (17) über zumindest einen Strömungskanal (20) im Druckkopf (7) zum Rücklauftank (22) steuert, wobei der Rücklauftank (22) über eine Rückförderleitung (24), gegebenenfalls unter Zwischenschaltung eines Fördermittels (25) mit dem Zwischentank (12) verbunden ist, **dadurch gekennzeichnet, dass** das Tintenversorgungssystem (2) eine Steuereinrichtung (31) umfasst, die so eingestellt, ist dass mit ihr das Mittel (32) so ansteuerbar ist, dass der Druckunterschied zwischen dem Druck im Rücklauftank (22) und dem Druck im Zulauftank (17) intermittierend so veränderbar ist, dass der Druckunterschied einen Tintenfluss vom Rücklauflank (22) zum Zulauftank (17) durch den Druckkopf (7) hindurch bewirkt.

2. Tintenversorgungssystem (2) nach Anspruch 1, **dadurch gekennzeichnet, dass** der Zulauftank (17) über eine bedarfsweise aktivierbare Entleerungsleitung (26) mit dem Zwischentank (12) verbunden ist.

3. Tintenversorgungssystem (2) nach Anspruch 2, **dadurch gekennzeichnet, dass** in der Entleerungsleitung (26)ein Fördermittel (27) angeordnet ist.

4. Tintenversorgungssystem (2) nach Anspruch 1 bis 3, **dadurch gekennzeichnet, dass** das Mittel (32) zur Steuerung des Gegendruckes am Druckkopf (7) einen Druckanschluss am Zulauf- und Rücklauftank (17, 22) umfasst.

5. Tintenversorgungssystem (2) nach Anspruch 1 bis 4, **dadurch gekennzeichnet, dass** die Steuereinrichtung (31) zur Steuerung eines Gegendruckes am Druckkopf (7) ein aktives Drucksteuermittel (36) umfasst.

6. Tintenversorgungssystem (2) nach Anspruch 1 bis 5, **dadurch gekennzeichnet, dass** das Drucksteuermittol (36) Sensorvorrichtungen (37, 38) zum Feststellen der Flüssigkeitsstände (40, 41) im Zulauf- und/oder Rücklauflank (17, 22) umfasst.

7. Tintenversorgungssystem (2) nach Anspruch 1 bis 6, **dadurch gekennzeichnet, dass** das Mittel (32) zum Aufrechterhalten eines Druckunterschiedes Mittel, die einen Höhenunterschied zwischen den Flüssigkeitsständen (40, 41) im Zulauf- und/oder im Rücklauftank (17, 22) aufrechterhalten, umfasst.

8. Tintenversorgungssystem (2) nach Anspruch 1 bis 7, **dadurch gekennzeichnet, dass** das Mittel (32) zum Aufrechterhalten des für den Tintenfluss notwendigen Druckunterschiedes zwischen Zulauf- und Rücklauftank (17, 22) derart ausgebildet ist, dass dieser Druckunterschied in Summe aus dem hydrostatischen Druck der Flüssigkeitsstände (40, 41) im Zu- und Rücklauftank dazu führt, dass der absolute Druck der Flüssigkeitssäule im Bereich der Düsenöffnungen (8) der Druckköpfe geringer als der Luftdruck der Umgebung ist

9. Tintenversorgungssystem (2) nach Anspruch 1 bis 8, **dadurch gekennzeichnet, dass** die zweite Anschlussleitung (21) im Bodenbereich des Rücklauftanks (22) angeschlossen ist.

10. Tintenversorgungssystem (2) nach Anspruch 2 bis 9, **dadurch gekennzeichnet, dass** die Entleerungsleitung (26) zwischen Zulauf- und Zwischentank (17, 12) im Bodenbereich des Zulauftanks (17) angeschlossen ist

11. Tintenversorgungssystem (2) nach Anspruch 1 bis 10, **dadurch gekennzeichnet, dass** die erste Anschlussleitung (19) zwischen Zulauftank und Druckkopf (7) im Bodenbereich des Zulauftanks (17) angeschlossen ist.

12. Tintenversorgungssystem (2) nach Anspruch 1 bis 11, **dadurch gekennzeichnet, dass** zwischen dem Mittel (32) zum Herstellen beziehungsweise zum Aufrechterhalten des Druckunterschiedes im Zulauf- und Rücklauftank (17, 22) eine Ventilanordnung (35) zum wahlweisen Verbinden des Mittels (32) mit dem Zulauf- oder dem Rücklauftank (17, 22) angeordnet ist.

13. Verfahren zum Reinigen eines Tintenversorgungssystems (2), bei dem die Tinte im Druckbetrieb von einem Zulauftank (17) über den Druckkopf (7) zu einem Rücklauftank (22) und wieder zurück zum Zulauftank (17) zirkuliert, insbesondere nach einem der Patentansprüche 1 bis 12, **dadurch gekennzeichnet, dass** zumindest intermittierend die Strömungsrichtung der Tinte im Bereich des Druckkopfes (7) zumindest einmal während des Reinigens für eine vorbestimmbare Zeitspanne umgekehrt wird.

14. Verfahren zum Reinigen eines Tintenversorgungssystems (2) nach Patentanspruch 13, **dadurch gekennzeichnet, dass** während oder am Ende der Reinigung die gesamte Tinte aus dem Zu- und Rücklauftank (17, 22) in den Zwischentank (12) entleert wird.

15. Verfahren zum Reinigen eines Druckkopfes, nach Patentanspruch 13 oder 14, **dadurch gekennzeichnet, dass** während der Reinigung des Druckkopfes die Tinte vom Rücklauftank (22) durch den Druckkopf (7) hindurch in den Zulauftank (17) und von diesem in den Zwischentank (12) geleitet wird.

16. Verfahren zum Reinigen eines Druckkopfes, nach einem der Patentansprüche 13 bis 15, **dadurch gekenazeichnet, dass** während des Reinigungsvorganges die gesamte Tinte vom Zulauftank (17) durch den Druckkopf (7) in den Rücklauftank (22) gefördert wird, worauf die Förderrichtung der Tinte umgekehrt und die gesamte Tinte aus dem Rücklauftank (22), den Anschlussleitungen (19,21), dem Druckkopf (7) und dem Zulauftank (17) in den Zwischentank (12) entleert wird.

17. Verfahren zum Reinigen eines Druckkopfes, nach einem der Patentansprüche 13 bis 16, **dadurch gekennzeichnet, dass** zum Absaugen der Tinte aus dem Rücklauftank (22) über den Druckkopf (7) in den Zulauftank (17) im Zulauftank (17) ein Unterdruck aufgebaut wird.

18. Verfahren zum Reinigen eines Druckkopfes, nach einem der Patentansprüche 13 bis 17, **dadurch gekennzeichnet, dass** die Tinte vom Zulauf- oder Rücklauftank (17, 22) mittels eines Fördermittels (27, 25) in den Zwischentank (12) abgepumpt wird.

19. Verfahren zum Reinigen eines Druckkopfes, nach einem der Patentansprüche 13 bis 18, **dadurch gekennzeichnet, dass** während des Reinigungsvorganges zum Transport der Tinte vom Zulauf- in den Rücklauftank (17, 22) und vom Rücklauf- in den Zulauftank (22, 17) über den Druckkopf (7), wechselweise im Rücklauf- oder dem Zulauftank (22, 17) oder im Inneren des Rücklauf- oder Zulauftanks (22, 17) ein Vakuum aufgebaut wird.

20. Verfahren zum Reinigen eines Druckkopfes, nach einem der Patentansprüche 13 bis 19, **dadurch gekennzeichnet, dass** die vom Zwischentank (12) dem Zulauftank (17) zugeführte Tinte gefiltert wird und dass der während des Druckbetriebes oder während der Reinigung in den Zwischentank (12) rückgeführten Tinte, frische Tinte aus einem Haupttank (11) zugesetzt wird.

21. Verfahren zum Reinigen eines Druckkopfes, nach einem der Patentansprüche 13 bis 20, **dadurch gekennzeichnet, dass** während des wechselweisen Befüllen- und Entleerens des Zu- und Rücklauftanks (17, 22), die Zuleitung von frischer Tinte in den Zulauftank (17) unterbrochen wird.

22. Verfahren zum Reinigen eines Druckkopfes nach einem der Ansprüche 13 bis 21, **dadurch gekennzeichnet, dass** die Tinte im Zwischentank (12) in einer ersten Heizstufen nahe der gewünschten Verarbeitungstemperatur vorgeheizt und danach im Zulauftank (17) auf die exakte Drucktemperatur erwärmt wird.

23. Verfahren zum Reinigen eines Druckkopfes nach einem der Ansprüche 13 bis 22, **dadurch gekennzeichnet, dass** die Tinte auf der gewünschten Drucktemperatur innerhalb eines Toleranzbereiches von +/- 0,5°C bevorzugt +/- 0,2°C gehalten wird.

24. Verfahren zum Reinigen eines Druckkopfes nach einem der Ansprüche 13 bis 23, **dadurch gekennzeichnet, dass** die Tinte während des Reinigungsvorganges über die zum Drucken benötigte Temperatur erwärmt wird.

## Claims

1. Ink supply system (2) for an inkjet printer (1) with a print head assembly (6) comprising at least one print head (7) with one or more nozzles (8) for at least one colour, in which the print head (7) is connected via a first connecting line (19) to a supply tank (17), which is connected to an intermediate tank (12) via a filler line (15) with an interconnected conveyance means (16) and filter assembly (18), and via a second connecting line (21) to a return tank (22) and to a means (32) by means of which a differential pressure can be maintained between a pressure in the supply tank (17) and a pressure in the return tank (22) when necessary, and the means (32) controls a flow of ink from the supply tank (17) via at least one flow channel (20) in the print head (7) to the return tank (22), and the return tank (22) is connected to the intermediate tank (12) via a return line (24), optionally with an interconnected conveyance means (25), **characterised in that** the ink supply system (2) has a controller (31) which can be set so that the means (32) can be activated by it in such a way that the pressure differential between the pressure in the return tank (22) and the pressure in the supply tank (17) is intermittently varied so that the differential pressure causes a flow of ink from the return tank (22) to the supply tank (17) through the print head (7).

2. Ink supply system (2) as claimed in claim 1, **characterised in that** the supply tank (17) is connected to the intermediate tank (12) by a drainage line (26) which can be activated as necessary.

3. Ink supply system (2) as claimed in claim 2, **characterised in that** a conveyance means (27) is disposed in the drainage line (26).

4. Ink supply system (2) as claimed in claims 1 to 3, **characterised in that** the means (32) for controlling the counter-pressure at the print head (7) comprises a pressure connection on the supply and return tank (17, 22).

5. Ink supply system (2) as claimed in claims 1 to 4, **characterised in that** the controller (31) for controlling a counter-pressure at the print head (7) comprises an active pressure controller.

6. Ink supply system (2) as claimed in claims 1 to 5, **characterised in that** the pressure controller (36) has sensor devices (37, 38) for ascertaining the fluid levels (40, 41) in the supply and/or return tank (17, 22).

7. Ink supply system (2) as claimed in claims 1 to 6, **characterised in that** the means (32) for maintaining a differential pressure comprises means for maintaining a difference in level between the fluid levels (40, 41) in the supply and/or return tank (17, 22).

8. Ink supply system (2) as claimed in claims 1 to 7, **characterised in that** the means (32) for maintaining the differential pressure between the supply and return tank (17, 22) necessary for causing the ink flow is designed such that this differential pressure, as a sum of the hydrostatic pressures of the fluid levels (40, 41) in the supply and return tank, causes the absolute pressure in the fluid columns in the vicinity of the nozzle openings (8) of the print heads to assume a level below the ambient air pressure.

9. Ink supply system (2) as claimed in claims 1 to 8, **characterised in that** the second connecting line (21) is connected in the vicinity of the bottom of the return tank (22).

10. Ink supply system (2) as claimed in claims 1 to 9, **characterised in that** the drainage line (26) between the supply tank and intermediate tank (17, 12) is connected in the vicinity of the bottom of the supply tank (17).

11. Ink supply system (2) as claimed in claims 1 to 10, **characterised in that** the first connecting line (19) between the supply tank and print head (7) is connected in the vicinity of the bottom of the supply tank (17).

12. Ink supply system (2) as claimed in claims 1 to 11, **characterised in that** a valve assembly (35) is disposed between the means (32) for generating or maintaining the differential pressure in the supply and return tank (17, 22), for selectively connecting the means (32) to the supply tank or to the return tank (17, 22).

13. Method of cleaning an ink supply system (2) in which the ink circulates from a supply tank (17) via the print head (7) to a return tank (22) and back to the supply tank (17) during printing, in particular as claimed in one of claims 1 to 12, **characterised in that** the flow direction of the ink in the vicinity of the print head (7) is at least intermittently reversed at least once for a predetermined period of time during the cleaning process.

14. Method of cleaning an ink supply system (2) as claimed in claim 13, **characterised in that** all of the ink is drained out of the supply and return tank (17, 22) into the intermediate tank (12) during or after the cleaning process.

15. Method of cleaning a print head as claimed in claim 13 or 14, **characterised in that** the ink is fed from the return tank (22) through the print head (7) into the supply tank (17) and from there into the intermediate tank (12) whilst the print head (7) is being cleaned.

16. Method of cleaning a print head as claimed in one of claims 13 to 15, **characterised in that** all of the ink is fed from the supply tank (17) through the print head (7) into the return tank (22) during the cleaning process, after which the direction of ink conveyance is reversed and all of the ink in the return tank (22), connecting lines (19, 21), print head (7) and supply tank (17) is drained into the intermediate tank (12).

17. Method of cleaning a print head as claimed in one of claims 13 to 16, **characterised in that** a negative pressure is generated in the supply tank (17) in order to suck the ink out of the return tank (22) via the print head (7) into the supply tank (17).

18. Method of cleaning a print head as claimed in one of claims 13 to 17, **characterised in that** the ink is pumped from the supply or return tank (17, 22) into the intermediate tank (12) by means of a conveyance means (27, 25).

19. Method of cleaning a print head as claimed in one of claims 13 to 18, **characterised in that** a vacuum is generated alternately in the return or supply tank (22, 17) or inside the return or supply tank (22,17) during the cleaning process in order to convey the ink from the supply tank into the return tank (17, 22) and from the return tank into the supply tank (22, 17) via the print head (7).

20. Method of cleaning a print head as claimed in one of claims 13 to 19, **characterised in that** the ink fed from the intermediate tank (12) to the supply tank (17) is filtered and fresh ink is added from a main tank (11) during printing or whilst cleaning the ink returned to the intermediate tank (12).

21. Method of cleaning a print head as claimed in one of claims 13 to 20, **characterised in that** the supply of fresh ink to the supply tank (17) is interrupted during the alternate filling and draining of the supply and return tank (17, 22).

22. Method of cleaning a print head as claimed in one of claims 13 to 21, **characterised in that** the ink in the intermediate tank (12) is preheated to close to the required process temperature during a first heating stage and is then heated to the precise printing temperature in the supply tank (17).

23. Method of cleaning a print head as claimed in one of claims 13 to 22, **characterised in that** the ink is held at the desired printing temperature within a tolerance range of +/- 0.5°C and preferably +/- 0.2°C.

24. Method of cleaning a print head as claimed in one of claims 13 to 23, **characterised in that** the ink is heated to above the temperature required for printing during the cleaning process.

## Revendications

1. Système d' alimentation en encre (2) pour une imprimante à jet d'encre (1) comprenant un agencement de tête d'impression (6), qui comprend au moins une tête d'impression (7) avec une ou plusieurs buses (8) pour au moins une encre, sur lequel la tête d'impression (7) est reliée par une première conduite de raccordement (19) à un réservoir d' arrivée (17) relié au moyen d'une conduite de remplissage (15) avec l'intercalation d'un moyen de transport (16) et d'un agencement filtrant (18) à un réservoir intermédiaire (12) et par une seconde conduite de raccordement (21) à un réservoir de retour (22) et un moyen (32), par lequel une différence de pression entre une pression dans le réservoir d'entrée (17) et une pression dans le réservoir de retour (22) peut être conservée si nécessaire, et le moyen (32) commandant un écoulement de l'encre du réservoir d'arrivée (17) via au moins un canal d'écoulement (20) dans la tête d'impression (7) vers le réservoir de retour (22), le réservoir de retour (22) étant relié par une conduite de retour (24), éventuellement avec l'intercalation d'un moyen de transport (25) au réservoir intermédiaire (12), **caractérisé en ce que** le système d'alimentation en encre (2) comprend un système de commande (31), qui est réglé de telle sorte qu'il permet d'activer le moyen (32), de telle sorte que la différence de pression entre la pression dans le réservoir de retour (22) et la pression dans le réservoir d'entrée (17) peut être modifiée par intermittence, de façon que la différence de pression entraîne un flux d'encre du réservoir de retour (22) vers le réservoir d'entrée (17) à travers la tête d'impression (7).

2. Système d'alimentation en encre (2) selon la revendication 1, **caractérisé en ce que** le réservoir d'entrée (17) est relié au réservoir intermédiaire (12) par l'intermédiaire d'une conduite de vidage (26) pouvant être activée si nécessaire.

3. Système d'alimentation en encre (2) selon la revendication 2, **caractérisé en ce qu'**un moyen de transport (27) est disposé dans la conduite de vidage (26).

4. Système d'alimentation en encre (2) selon les revendications 1 à 3, **caractérisé en ce que** le moyen (32) pour la commande de la contre-pression sur la tête d'impression (7) comprend un raccordement de pression sur le réservoir d'entrée et le réservoir de retour (17, 22).

5. Système d'alimentation en encre (2) selon les revendications 1 à 4, **caractérisé en ce que** le système de commande (31) pour la commande d'une contre-pression sur la tête d'impression (7) comprend un moyen actif de commande de pression (36).

6. Système d'alimentation en encre (2) selon les revendications 1 à 5, **caractérisé en ce que** le moyen de commande de pression (36) comprend des dispositifs capteurs (37, 38) pour constater les niveaux de liquide (40, 41) dans le réservoir d'entrée et/ou le réservoir de retour (17, 22).

7. Système d'alimentation en encre (2) selon les revendications 1 à 6, **caractérisé en ce que** le moyen (32) pour le maintien d'une différence de pression comprend des moyens, qui conservent une différence de hauteur entre les niveaux de liquide (40, 41) dans le réservoir d'entrée et/ou le réservoir de retour (17, 22).

8. Système d'alimentation en encre (2) selon les revendications 1 à 7, **caractérisé en ce que** le moyen (32) pour le maintien de la différence de pression nécessaire pour le flux d'encre entre le réservoir d'entrée et le réservoir de retour (17, 22) est conçu de telle sorte que cette différence de pression résultant globalement de la pression hydrostatique des niveaux de liquide (40, 41) dans le réservoir d'entrée et le réservoir de retour aboutit à ce que la pression absolue de la colonne de liquide dans la zone des ouvertures de buse (8) des têtes d'impression est plus faible que la pression d'air de l'environnement.

9. Système d'alimentation en encre (2) selon les revendications 1 à 8, **caractérisé en ce que** la seconde conduite de raccordement (21) est raccordée dans la zone de fond du réservoir de retour (22).

10. Système d'alimentation en encre (2) selon les revendications 2 à 9, **caractérisé en ce que** la conduite de vidage (26) entre le réservoir d'entrée et le réservoir intermédiaire (17, 12) est raccordée dans la zone de fond du réservoir d'entrée (17).

11. Système d'alimentation en encre (2) selon les revendications 1 à 10, **caractérisé en ce que** la première conduite de raccordement (19) entre la conduite d'entrée et la tête d'impression (7) est raccordée dans la zone de fond du réservoir d'entrée (17).

12. Système d'alimentation en encre (2) selon les revendications 1 à 11, **caractérisé en ce qu'**un agencement de clapet (35) pour la liaison optionnelle du moyen (32) avec le réservoir d'entrée ou le réservoir de retour (17, 22) est disposé entre le moyen (32) destiné à établir ou à conserver la différence de pression dans le réservoir d'entrée et le réservoir de retour (17, 22).

13. Procédé pour nettoyer un système d'alimentation en encre (2), dans lequel l'encre circule en mode d'impression depuis un réservoir d'entrée (17) via la tête d'impression (7) vers un réservoir de retour (22) pour revenir au réservoir d'entrée (17), en particulier selon l'une des revendications 1 à 12, **caractérisé en ce que**, au moins par intermittence, le sens d'écoulement de l'encre dans la zone de la tête d'impression (7) est inversé au moins une fois pendant le nettoyage pour un laps de temps pouvant être prédéfini.

14. Procédé pour nettoyer un système d' alimentation en encre (2) selon la revendication 13, **caractérisé en ce que**, pendant le nettoyage ou à la fin du nettoyage, l'ensemble de l'encre provenant du réservoir d'entrée et du réservoir de retour (17, 22) est vidé dans le réservoir intermédiaire (12).

15. Procédé pour nettoyer une tête d'impression selon la revendication 13 ou 14, **caractérisé en ce que**, pendant le nettoyage de la tête d'impression, l'encre provenant du réservoir de retour (22) est acheminé à travers la tête d'impression (7) dans le réservoir d'entrée (17) et de celui-ci dans le réservoir intermédiaire (12).

16. Procédé pour nettoyer une tête d'impression, selon l'une des revendications 13 à 15, **caractérisé en ce que**, pendant le processus de nettoyage, l'ensemble de l'encre est transporté du réservoir d'entrée (17) via la tête d'impression (7) dans le réservoir de retour (22), après quoi le sens de transport de l'encre est inversé et l'ensemble de l'encre provenant du réservoir de retour (22), des conduites de raccordement (19, 21), de la tête d'impression (7) et du réservoir d'entrée (17) est vidé dans le réservoir intermédiaire (12).

17. Procédé pour nettoyer une tête d'impression selon l'une des revendications 13 à 16, **caractérisé en ce qu'**une dépression est établie dans le réservoir d'entrée (17) pour aspirer l'encre hors du réservoir de retour (22) via la tête d'impression (7) dans le réservoir d'entrée (17).

18. Procédé pour nettoyer une tête d'impression selon l'une des revendications 13 à 17, **caractérisé en ce que** l'encre est évacuée par pompage du réservoir d'entrée ou du réservoir de retour (17, 22) au moyen d'un moyen de transport (27, 25) dans le réservoir intermédiaire (12).

19. Procédé pour nettoyer une tête d'impression selon l'une des revendications 13 à 18, **caractérisé en ce que**, pendant le processus de nettoyage, un vide est établi pour le transport de l'encre du réservoir d'entrée dans le réservoir de retour (17, 22) et du réservoir de retour dans le réservoir d'entrée (22, 17) via la tête d'impression (7), alternativement dans le réservoir de retour ou le réservoir d'entrée (22, 17) ou à l'intérieur du réservoir de retour ou du réservoir d'entrée (22, 17).

20. Procédé pour nettoyer une tête d'impression selon l'une des revendications 13 à 19, **caractérisé en ce que** l'encre amenée du réservoir intermédiaire (12) au réservoir d'entrée (17) est filtrée et **en ce que** de l'encre fraîche, provenant d'un réservoir principal (11), est ajoutée à l'encre recyclée pendant le mode d'impression ou pendant le nettoyage dans le réservoir intermédiaire (12).

21. Procédé pour nettoyer une tête d'impression selon l'une des revendications 13 à 20, **caractérisé en ce que** l'arrivée d'encre fraîche dans le réservoir d'entrée (17) est interrompue pendant le remplissage et le vidage alternatifs du réservoir d'entrée et du réservoir de retour (17, 22).

22. Procédé pour nettoyer une tête d'impression selon l'une des revendications 13 à 21, **caractérisé en ce que** l'encre est préchauffée dans le réservoir intermédiaire (12) dans un premier niveau de chauffage à proximité de la température de traitement souhaitée et est réchauffée ensuite dans le réservoir d'entrée (17) à la température d'impression exacte.

23. Procédé pour nettoyer une tête d'impression selon l'une des revendications 13 à 22, **caractérisé en ce que** l'encre est maintenue à la température d'impression souhaitée dans les limites d'une plage de tolérances de +/-0,5°C, de préférence +/-0,2°C.

24. Procédé pour nettoyer une tête d'impression selon l'une des revendications 13 à 23, **caractérisé en ce que** l'encre est réchauffée pendant le processus de nettoyage au-dessus de la température nécessaire pour l'impression.
